# FASCICULE DE BREVET EUROPEEN

(11) **EP 2 359 646 B1**
(45) Date de publication et mention de la délivrance du brevet: **16.03.2016**
(21) Numéro de dépôt: 09793560.5
(22) Date de dépôt: 03.12.2009
(51) Int. Cl.: H04W 52/02, H04W 88/16, G08C 17/02

(54) **DISPOSITIF ET PROCÉDÉ DE COMMUNICATION ET SYSTÈME COMPORTANT UN TEL DISPOSITIF**
KOMMUNIKATIONSEINRICHTUNG UND VERFAHREN UND SYSTEM MIT EINER SOLCHEN EINRICHTUNG
COMMUNICATION DEVICE AND METHOD, AND SYSTEM INCLUDING SUCH A DEVICE

(30) Priorité: 18.12.2008 FR 0807111
(43) Date de publication de la demande: 24.08.2011
(73) Titulaire: Schneider Electric Industries SAS, 92500 Rueil-Malmaison (FR)
(72) Inventeur: COUTELOU, Olivier, F-38000 Grenoble (FR)
(74) Mandataire: Tripodi, Paul
(86) Numéro de dépôt international: PCT/FR2009/001373
(87) Numéro de publication internationale: WO 2010/076406

(56) Documents cités:
- EP-A1- 0 924 896
- EP-A1- 1 858 203
- WO-A1-00/18150
- US-A1- 2008 080 406

## Description

### DOMAINE TECHNIQUE

L'invention concerne un dispositif de communication pour réseaux de communication sans fil à une ou plusieurs fréquences.

L'invention concerne aussi un système de communication pour réseaux de communication sans fil comportant :
- au moins un dispositif de communication pouvant communiquer sur une ou plusieurs fréquences, et
- au moins un dispositif de communication communiquant avec au moins une fréquence commune avec lesdits moyens de communication.

L'invention concerne aussi un procédé de communication entre au moins un premier dispositif de communication et au moins un second dispositif de communication pouvant communiquer sur une ou plusieurs fréquences.

### ETAT DE LA TECHNIQUE

Dans des installations existantes comme celle représentée sur la figure 1, des dispositifs de communication sans fil 1A, 1B et 2 dialoguent généralement avec des protocoles de communication sur une ou plusieurs fréquences F1, F2, F3. Des dispositifs de communication à messages courts plus récents 3A, 3B et 4 dialoguent entre eux à une fréquence F2 mais nécessitent une passerelle 5 pour le passage des informations vers des réseaux 7 à plusieurs fréquences. De telles passerelles 5 permettent une compatibilité ascendante entre des anciens réseaux à plusieurs fréquences et des réseaux à une fréquence. Ainsi, des fonctions déjà existantes avec des dispositifs à plusieurs fréquences pourront toujours fonctionner même en dialoguant avec des dispositifs à une fréquence.

Parmi les dispositifs à une fréquence, certains 3C et 3D sont à messages courts et unidirectionnels. Ils sont généralement intégrés dans des dispositifs de communications sans fil autoalimentés et devant fonctionner à très faible énergie. Par exemple, des interrupteurs ou des capteurs à télécommande sans fil avec générateur électrique intégré ou autonomes en énergie. Les interrupteurs à télécommande autoalimentés seront nommés SPS (Self Powered Switch).

Un premier exemple de passerelles avec dispositifs de communication sans fil est représenté sur la figure 2. Cette passerelle comporte un premier circuit 8 émetteur/récepteur radio fonctionnant sur trois fréquences F1, F2 et F3, et un second circuit 9 émetteur/récepteur radio fonctionnant sur une fréquence F2. Ces circuits sont connectés à un circuit de traitement 10 pour la transmission et la réception de données D.

Un autre exemple de passerelle de communication entre réseaux de communication sans fil est décrit dans les demandes de brevet EP1858203 et EP0924896.

Certains réseaux de communication fonctionnent de manière synchronisée comme décrits dans le document WO00/18150. Cependant ces systèmes sont très couteux et ne sont pas utilisables dans des appareils sans source d'énergie permanente tels que des SPS.

Les dispositifs de communication en multifréquence connus ne permettent pas de recevoir de manière sure des messages courts émis en une seule fréquence. Ainsi des passerelles entre la réception de messages courts sur une seule fréquence et une installation en multifréquence est nécessaire. Les passerelles ou les dispositifs de communication fonctionnant avec deux débits, deux protocoles ou deux types de démodulation ou deux niodes fréquentiel sont très consommateur d'énergie électrique. Par exemple, lorsque les dispositifs de communication sont associés à des interrupteurs de type SPS, ils doivent pouvoir être disposés dans des organes de commandes et être alimentés à travers la charge. Ainsi, les dispositifs de communication connus pouvant recevoir deux types de réseaux multi fréquence ou uni fréquence ou ayant des fonctions de passerelle ne peuvent pas être utilisés dans des applications à très basse consommation. De plus, le coût de passerelles connues compatibles avec des réseaux de communication déjà installés ou devant travailler avec plusieurs fréquences est élevé.

### EXPOSE DE L'INTENTION

L'invention a pour but un dispositif et un procédé de communication sans fil fonctionnant sur une ou plusieurs fréquences et ayant une compatibilité avec des systèmes existants et une très faible consommation électrique, ainsi qu'un système intégrant un tel dispositif.

Un dispositif de communication, un système de communication pour réseaux de communication sans fil et un procédé de communication selon l'invention sont définis dans les revendications

### BREVE DESCRIPTION DES DESSINS

D'autres avantages et caractéristiques ressortiront plus clairement de la description qui va suivre, de modes particuliers de réalisation de l'invention, données à titre d'exemples non limitatifs, et représentés aux dessins annexés sur lesquels :
- la figure 1 représente un schéma de réseaux de communication à une fréquence et en multifréquences comportant des dispositifs de communication connus,
- la figure 2 représente un dispositif de communication connu,
- la figure 3 représente un schéma d'un dispositif de communication selon un premier mode de réalisation de l'invention,
- la figure 4 représente un schéma d'un dispositif de communication selon un second mode de réalisation de l'invention,
- la figure 5 représente un schéma d'un dispositif de communication selon un troisième mode de réalisation de l'invention,
- la figure 6 représente un schéma d'un appareil comportant un dispositif de communication selon un mode de réalisation de l'invention,
- la figure 7 représente un schéma de réseaux de communication à une fréquence et en multifréquences comportant au moins un dispositif de communication selon un mode de réalisation de l'invention,
- la figure 8 représente un organigramme d'émission de messages répétitifs,
- la figure 9 représente un premier chronogramme de fonctionnement montrant les séquences de scrutation par changement de fréquence d'un récepteur et des périodes d'émission d'un émetteur dans un procédé selon un mode de réalisation de l'invention,
- la figure 10 représente un second chronogramme de fonctionnement montrant les séquences de scrutation par changement de fréquence d'un récepteur et des périodes d'émission d'un émetteur dans un procédé selon un mode de réalisation de l'invention,
- la figure 11 représente un second organigramme comportant des étapes d'un procédé selon l'invention avec changement de fréquence, et
- la figure 12 représente un troisième organigramme comportant des étapes d'un procédé selon l'invention avec changement de fréquence.

### DESCRIPTION DETAILLEE DE MODES DE REALISATION PREFERES

Dans les dispositifs de communication pour réseaux de communication sans fil, l'émission et la réception se fait généralement avec des messages longs dont la durée est généralement supérieure à 15 ms (millisecondes). Le préambule du message durant la détection de la synchronisation est souvent supérieur à 3 ms. Ces dispositifs peuvent fonctionner sur plusieurs fréquences F1, F2, F3.

Des interrupteurs à télécommande autoalimentés nommés SPS (Self Powered Switch) peuvent émettre des messages courts dont la durée est inférieure à 1 milliseconde par exemple. Ces dispositifs fonctionnent sur une seule fréquence F2.

Dans les dispositifs connus deux circuits de communication, dont un premier en multifréquences et un second à une fréquence permettent de communiquer des informations ou des données entre les différents protocoles et différentes fréquences.

Pour éviter des risques de perte de message, des coûts élevés de certaines passerelles et la consommation élevée de ces dispositifs, des dispositifs 20 selon des modes de réalisation de l'invention comportent un circuit 21 d'émission et/ou de réception et un module de 22 de traitement pour communiquer avec des messages répétitifs. Avantageusement, la communication entre l'émetteur et le récepteur n'est pas synchronisée.

Dans un mode de réalisation représenté sur la figure 3, un dispositif de communication comporte un module 23 de commande d'émission de messages répétitifs à au moins une fréquence F2 destinés à des dispositifs de réception à scrutation de fréquence comme celui représenté sur la figure 4. Un dispositif de communication 24 de la figure 4 peut recevoir au moins deux fréquences de réception F1, F2, F3 avec au moins une fréquence F2 de réception commune avec une fréquence d'émission de messages répétitifs. Dans le dispositif 24 de communication, un module de scrutation 25 change périodiquement de fréquence de réception selon au moins une période de scrutation TS. Dans le dispositif 20 de communication, le module 23 commande l'émission de messages répétitifs selon des périodes d'émission TE entre les messages de durées prédéterminées, au moins une période d'émission ayant une valeur différente des périodes de scrutation du module 25. Par exemple, le module 23 commande d'émission de messages répétitifs émet des messages selon des périodes d'émission TE entre les messages de durées sensiblement identiques entre elles et de valeur différente des périodes de scrutation TS du module de scrutation 25.

Le dispositif 20, peut être du type autoalimenté SPS (Self Powered Switch) ou capteur autonome configuré en émission pour émettre sur une fréquence F2 des messages répétitifs courts destiné à un dispositif 24 pouvant scruter plusieurs fréquences F1, F2 et F3 en réception. Le module de traitement 22 échange des données D avec un circuit 21 d'émission et/ou de réception. Le module 23 de commande d'émission de messages répétitifs est associé au module de 22 pour le traitement des messages répétitifs à envoyer. Les modules 22 et 23 sont de préférence associés dans un même circuit 22A de traitement à microcontrôleur ou à microprocesseur. Dans cet exemple, le module 23 fournit un signal R de commande de répétition de signal. Dans d'autres modes de réalisation préférés, le circuit de traitement 22A envoie plusieurs fois le message répétitif à émettre à travers la liaison de donnée D.

Pour pouvoir capter au moins un message répétitif sur la fréquence F2 ainsi que d'autres messages notamment sur d'autres fréquences F1, F2 et F3, le dispositif 24 de la figure 4 comporte un module de scrutation 25 commandant un récepteur à plusieurs fréquences F1, F2 et F3 d'un circuit 21B d'émission et/ou de réception. Le module de traitement 22 échange des données D avec un circuit 21 d'émission et/ou de réception. Dans cet exemple, le module 25 fournit un signal F de fréquence ou de changement de fréquence. Les modules 22 et 25 sont de préférence associés dans un même circuit 22B de traitement à microcontrôleur ou à microprocesseur. Les signaux de fréquence F et de données D peuvent aussi être portés par une même liaison. Dans ce mode particulier de réalisation, le circuit 21B fournit un signal M de réception de message pour bloquer ou retarder le changement de fréquence pendant qu'un message est en cours de réception.

Sur la figure 5, un dispositif selon un autre mode de réalisation de l'invention fonctionne en mode passerelle. Il comporte un module 23 pour émettre des messages répétitifs sur une fréquence F2 et un module 25 de scrutation de fréquence en réception pour recevoir plusieurs fréquences F1, F2 et F3. Un circuit 21C d'émission et/ou de réception est commandé par le module 25 en changement de fréquence et par le module 23 en répétition de messages. Les modules 22, 23 et 25 sont de préférence associés dans un même circuit 22C de traitement à microcontrôleur ou à microprocesseur.

La figure 6 représente un schéma d'un appareil 27 comportant un dispositif de communication 28 selon un mode de réalisation de l'invention pouvant recevoir et/ou émettre des messages courts en fréquence unique ou des messages longs en multifréquence. Dans le dispositif 27, un circuit 21D d'émission et/ou de réception est commandé par un circuit de traitement 22D en changement de fréquence et en répétition de messages, une liaison entre les circuits 21D et 22D porte des signaux de données D, les commandes de messages répétitifs R à émettre et les commandes de paramétrage de fréquence F de réception et dans certains cas un signal M de réception de message. L'appareil électrique 27 comporte un circuit 29 de contrôle d'application connecté au dispositif 28 pour recevoir et/ou émettre des signaux de commandes et pour lui fournir une alimentation électrique. Le circuit 29 peut être associé à un actionneur et alimentés à travers une charge électrique 30. La consommation électrique d'un dispositif selon l'invention et très réduite pour éviter de perturber la commande de la charge.

La figure 7 représente un schéma d'un système avec un réseau de communication 6A à une fréquence F2 et un réseau de communication 7A à plusieurs fréquences F1 F2 et F3 comportant au moins un dispositif de communication 26 selon un mode de réalisation de l'invention. Dans ce système de communication, au moins un dispositif 26, de communication peut communiquer sur une ou plusieurs fréquences F1, F2 et F3 avec des dispositifs 1D et 1C, et avec des dispositifs 3E, 3F, 31, 3J de communication communiquant avec au moins une fréquence F2 commune et en messages courts répétitifs avec lesdits dispositifs de communication à multifréquences et/ou à messages longs. Dans ce cas, le dispositif 26 est dans une passerelle de communication totalement compatible avec les autres dispositifs de communication préexistants. Dans les échanges entre le circuit émetteur/récepteur 21C et le circuit de traitement 22C, les signaux peuvent être portés par des mêmes lignes. Par exemple, le signal de données D et le signal de changement de fréquence F peuvent circuler sur la même ligne.

Dans ce système, un dispositif 26 de communication pouvant communiquer sur une ou plusieurs fréquences F1, F2, F3, comporte un module 25 de scrutation de fréquence fonctionnant selon un cycle de scrutation ayant un changement de fréquence à chaque période de scrutation prédéfinie. Ce système comporte aussi au moins un dispositif 20, 26 pour émettre des messages répétitifs sur au moins une fréquence F2 commune avec un module 25 de scrutation de fréquence. Les dispositifs 20 de communication sont notamment intégrés dans des dispositifs de type SPS 3I et 3J représenté sur la figure 7.

Sans sortir du cadre de l'invention, l'émission de messages peut se faire aussi sur les autres fréquences F1 et F3 dans des passerelles.

Un organigramme représenté sur la figure 8 montre l'émission de messages répétitifs dans des modes de réalisation d'un dispositif, d'un procédé ou d'un système selon l'invention. Dans une étape ou un module 32 le message à émettre de manière répétitive est défini. Puis à une étape ou un module 33, un premier envoie de message est réalisé et un contrôle d'une première période de d'émission TE, TE1 est lancé. Après la première période d'émission, à une étape ou un module 34, le message est renvoyé et un contrôle d'une seconde période d'émission TE, TE2 est lancé. Selon le nombre d'envois prévus, une étape ou un module 35 envoie le message et lance un contrôle pour la dernière période d'émission TE, TE3. Enfin, une étape ou un module 36 envoie le dernier message répétitif. Des périodes d'émission sont différentes de périodes de scrutation TS de dispositifs de communication pouvant recevoir plusieurs fréquences F1, F2, F3.

La figure 9 représente un premier chronogramme de fonctionnement d'un dispositif, d'un procédé ou d'un système selon l'invention. Cet organigramme montre une première séquence de scrutation par changement de fréquence F1, F2 et F3 d'un récepteur et des périodes d'émission d'un émetteur. Dans cette scrutation, la fréquence F2 commune revient une fois sur deux avec une séquence F1, F2, F3, F2... tel que représenté sur la première partie 40 de la figure 9. Ainsi, un cycle de scrutation a une première période 41 à une première fréquence F1, une seconde période 42 à une seconde fréquence F2, et une troisième période 43 à une troisième fréquence F3 puis une quatrième période 44 à ladite seconde fréquence F2. L'étape 44 est donc identique à l'étape 42. Pour être capté rapidement et surement par un récepteur selon la première séquence de scrutation, un émetteur d'un dispositif de communication émet à ladite seconde fréquence commune F2 des messages répétitifs 45 espacés d'une période d'émission TE de durée différente des périodes TS dudit cycle de scrutation.

Dans ce cas, un dispositif de communication 20, 26, 28, 3E, 3F, 3I et/ou 3J émet au moins trois messages 45 répétitifs. En prenant comme référence de durée des périodes TS du cycle de scrutation, de préférence la période d'émission TE des messages répétitifs a une durée sensiblement égale à 2/3 ou à 4/3 de ladite durée des périodes TS de scrutation. Sur la figure 9 les messages sont représentés plusieurs fois en décalé dans la partie 46. Dans la fenêtre de la fréquence F2, les messages 47 sont reçus puisqu'il suffit que le début du message soit détecté. Les autres messages 48 hors de la période avec F2 ne sont pas reçus.

La figure 10 représente un second chronogramme de fonctionnement d'un dispositif, d'un procédé ou d'un système selon l'invention. Cet organigramme montre une seconde séquence de scrutation par changement de fréquence F1, F2 et F3 d'un récepteur et des périodes d'émission d'un émetteur. Dans cette scrutation, la fréquence F2 commune revient une fois sur trois avec une séquence F1, F2, F3, F1, F2, F3... tel que représenté sur la première partie 50 de la figure 10. Ainsi, un cycle de scrutation a une première période 51 à une première fréquence F1, une seconde période 52 à une seconde fréquence F2 et une troisième période 53 à une troisième fréquence F3.

Pour être captés rapidement et surement par un récepteur selon la seconde séquence de scrutation, un émetteur d'un dispositif de communication 20, 26, 28, 3E, 3F, 31 et/ou 3J émet à ladite seconde fréquence F2 des messages répétitifs espacés de plusieurs périodes de durées différentes TE1, TE2 et TE3.

Dans ce cas, le dispositif de communication 20, 26, 28, 31 et/ou 3J émet au moins quatre messages répétitifs. En prenant comme référence de durée des périodes TS du cycle de scrutation, de préférence les périodes d'émission entre des messages répétitifs ont une première durée TE1 sensiblement égale à 4/3 de la durée des périodes TS de scrutation, une seconde durée TE2 sensiblement égale à 2,5/3 de la durée TS des périodes de scrutation et une troisième TE3 durée sensiblement égale à 5/3 de la durée TS des périodes de scrutation. Sur la figure 10 les messages sont représentés plusieurs fois en décalé dans la partie 56. Dans la fenêtre de la fréquence F2, des messages 57 sont reçus puisqu'il suffit que le début du message soit détecté. D'autres messages 58 hors de la période avec F2 ne sont pas reçus.

La figure 11 représente un second organigramme comportant des étapes d'un procédé selon l'invention avec changement de fréquence tel que représenté dans le chronogramme de la figure 9 pour recevoir des messages répétitifs ayant une période d'émission sensiblement constante. A une étape 60, un émetteur/récepteur est configuré sur la fréquence F1. Puis, à une étape 61, un message radio est attendu pendant une période de scrutation TS. Si un message apparaît, la démodulation du message est lancée. Ensuite, une étape 63 configure l'émetteur/récepteur à une fréquence F2. Une étape 64 contrôle le traitement de la réception de messages longs ou courts pendant une période de scrutation TS. A une étape 65, un émetteur/récepteur est configuré sur la fréquence F3 pour attendre un message radio pendant une période de scrutation TS à l'étape 66. Si un message apparaît, la démodulation du message est lancée. Des étapes 68 et 69 font les mêmes fonctions que les étapes 63 et 64 respectivement.

La figure 12 représente un troisième organigramme comportant des étapes d'un procédé selon l'invention avec changement de fréquence tel que représenté dans le chronogramme de la figure 10 pour recevoir des messages répétitifs ayant des périodes d'émission différentes. A une étape 70 un émetteur/récepteur est configuré sur la fréquence F1. Puis, à une étape 71, un message radio est attendu pendant une période de scrutation TS. Si un message apparaît, la démodulation du message est lancée. Ensuite, une étape 73 configure l'émetteur/récepteur à une fréquence F2. Une étape 74 contrôle le traitement de la réception de messages longs ou courts pendant une période de scrutation TS. A une étape 75, un émetteur/récepteur est configuré sur la fréquence F3 pour attendre un message radio pendant une période de scrutation TS à l'étape 76. Si un message apparaît, la démodulation du message est lancée.

Dans les organigrammes des figures 11 et 12, les messages courts sont toujours en haut débit alors que les longs peuvent être en haut débit ou en bas débit.

De préférence, les périodes de scrutation TS ont des durées supérieures à des durées de messages courts et très inférieures à des durées de messages longs et/ou au préambule des messages longs. Par exemple le changement de fréquence se fait avec des périodes TS de 3 mS. Ces périodes sont interrompues ou décalées lorsqu'un message est en cours de réception. A la fin de la réception, la scrutation par changement de fréquence reprend.

Les périodes de scrutation TS peuvent être de durées différentes par exemple 1 mS, 2 mS et 3 mS.

Dans les exemples montrés ci-dessus, les dispositifs à haut débit et à messages courts émettent des salves de messages répétitifs ayant trois ou quatre messages. Bien entendu, l'invention concerne aussi des nombres différents de messages.

## Revendications

1. Dispositif de communication pour réseaux de communication sans fil à une ou plusieurs fréquences
**caractérisé en ce qu'**il comporte des moyens (22, 22A, 22C, 22D, 23, 32-36) de commande d'émission sur une fréquence (F2) de messages (45, 55) répétitifs destinés à des dispositifs de réception ayant :
- au moins deux fréquences (F1, F2, F3) de réception avec au moins une fréquence de réception commune avec une fréquence (F2) d'émission de messages répétitifs, et
- des moyens de scrutation (25, 22B, 22C, 22D, 21B, 21C, 21D, 60-69, 70-76) à changement de fréquence de réception selon au moins une période (TS) de scrutation,
lesdits moyens de commande d'émission de messages répétitifs (45, 55) commandant l'émission de messages (45, 55) selon des périodes (TE, TE1, TE2, TE3) d'émission entre les messages de durées prédéterminées, au moins une période d'émission prédéterminée ayant une valeur différente des dites périodes (TS) de scrutation desdits moyens de scrutation, et
lesdits moyens de commande d'émission (22, 22A, 22C, 22D, 23, 32-36) de messages répétitifs sont alimentés de manière intermittente et lesdits messages répétitifs sont désynchronisés et émis selon des périodes d'émission (TE) entre les messages de durées de valeur différente desdites périodes (TS) de scrutation desdits moyens de scrutation (25, 22B, 22C, 22D, 21B, 21C, 21D, 60-69, 70-76).

2. Dispositif de communication selon la revendication 1 **caractérisé en ce que** lesdits moyens de commande d'émission (22, 22A, 22C, 22D, 23, 32-36) de messages répétitifs (45, 55) émettent des messages selon des périodes d'émission (TE) entre les messages de durées sensiblement identiques entre elles et de valeur différente desdites périodes (TS) de scrutation desdits moyens de scrutation (25,22B, 22C, 22D, 21B, 21C, 21D, 60-69, 70-76).

3. Dispositif de communication selon la revendication 2 **caractérisé en ce que** lesdits moyens de commande d'émission (22, 22A, 22C, 22D, 23, 32-36) de messages répétitifs émettent au moins trois messages (45) répétitifs, ladite période (TE) d'émission desdits messages répétitifs ayant une durée sensiblement égale à 2/3 ou à 4/3 de ladite durée des périodes (TS) de scrutation desdits moyens de scrutation (25, 22B, 22C, 22D, 21B, 21C, 21D, 60-69).

4. Dispositif de communication selon la revendication 1 **caractérisé en ce que** lesdits moyens de commande d'émission (22, 22A, 22C, 22D, 23, 32-36) de messages répétitifs émettent des messages (55) selon des périodes d'émission (TE1, TE2, TE3) entre les messages de durées différentes entre elles et de valeurs différentes desdites périodes de scrutation (TS) desdits moyens de scrutation (25, 22B, 22C, 22D, 21B, 21C, 21D, 70-76).

5. Dispositif de communication selon là revendication 4 **caractérisé en ce que** lesdits moyens de commande d'émission (22, 22A, 22C, 22D, 23, 32-36) de messages répétitifs émettent des messages (55) selon des premières périodes d'émission (TE2) entre les messages ayant au moins une durée inférieure à la durée desdites périodes de scrutation (TS) desdits moyens de scrutation et au moins des secondes périodes d'émission (TE1, TE3) ayant des durées supérieures à la durée desdites périodes de scrutation (TS).

6. Dispositif de communication selon la revendication 5 **caractérisé en ce que** lesdits moyens de commande d'émission de messages répétitifs émettent au moins quatre messages répétitifs (55), lesdites périodes (TE1, TE2, TE3) d'émission entre des messages répétitifs ayant une première durée sensiblement égale à 4/3 de la durée des périodes (TS) de scrutation, une seconde durée sensiblement égale à 2,5/3 de la durée des périodes (TS) de scrutation et une troisième durée sensiblement égale à 5/3 de la durée des périodes (TS) de scrutation.

7. Système de communication pour réseaux de communication sans fil comportant :
- au moins un dispositif (1C, 1D) de communication pouvant communiquer sur une ou plusieurs fréquences (F1, F2, F3), et
- au moins un dispositif (3E, 3F, 31, 3J) de communication communiquant avec au moins une fréquence (F2) commune avec lesdits moyens de communication **caractérisé en ce qu'**il comporte :
- au moins un dispositif (24, 26, 28) de communication
- communiquant sur au moins deux fréquences (F1, F2, F3) de réception et avec au moins une fréquence de réception commune avec une fréquence (F2) d'émission de messages répétitifs et
- comportant des moyens de scrutation (25, 22B, 22C, 22D, 21B, 21C, 21D, 60-69, 70-76) à changement de fréquence de réception selon au moins une période (TS) de scrutation,
et
- au moins un dispositif (20, 26) de communication selon l'une quelconque des revendications 1 à 6 pour émettre des messages répétitifs (45, 55) sur au moins une fréquence (F2) commune avec lesdits des moyens de scrutation (25, 22B, 22C, 22D, 21B, 21C, 21D, 60-69, 70-76) à changement de fréquence de réception,
lesdits moyens de scrutation (25, 22B, 22C, 22D, 21B, 21C, 21D, 60-69, 70-76) à changement de fréquence comportent un cycle de scrutation ayant une première période (41, 60, 61, TS) à une première fréquence (F1), une seconde période (42, 63, 64, TS) à une seconde fréquence commune (F2), une troisième période (43, 65, 66, TS) à une troisième fréquence (F3), et une quatrième période (44, 68, 69, TS) à ladite seconde fréquence (F2) commune.

8. Système de communication selon la revendication 7 **caractérisé en ce que** lesdits moyens de scrutation (25, 22B, 22C, 22D, 21B, 21C, 21D, 60-69, 70-76) à changement de fréquence comportent un cycle de scrutation ayant une première période (51, 70, 71, TS) à une première fréquence (F1), une seconde période (52, 73, 74, TS) à une seconde fréquence (F2) commune et une troisième période (53, 75, 76, TS) à une troisième fréquence (F3).

9. Procédé de communication entre au moins un premier dispositif de communication et au moins un second dispositif de communication pouvant communiquer sur une ou plusieurs fréquences **caractérisé en ce qu'**il comporte :
- la scrutation selon un cycle de scrutation de fréquence (F1, F2, F3) ayant un changement de fréquence à chaque période de scrutation (TS) prédéfinie, et
- l'émission par un dispositif de communication ayant une fréquence commune (F2) de messages répétitifs (45, 55) selon des périodes d'émission (TE, TE1, TE2, TE3) entre les messages de durées prédéterminées, au moins une période d'émission prédéterminée ayant une valeur différente des dites périodes (TS) de scrutation,
- la scrutation selon un cycle de scrutation ayant une première période (41, 60, 61, TS) à une première fréquence (F1), une seconde période (42, 63, 64, TS) à une seconde fréquence (F2) commune, une troisième période (43, 65, 66, TS) à une troisième fréquence (F3), et une quatrième période (44, 68, 69, TS) à ladite seconde fréquence (F2) commune, et
- l'émission à ladite seconde fréquence (F2) commune de messages (45) répétitifs espacés d'une période d'émission (TE) de durée différente des périodes (TS, 41, 42, 43, 44) dudit cycle de scrutation.

10. Procédé de communication selon la revendication 9 **caractérisé en ce que** :
- ledit premier dispositif de communication émet au moins trois messages (45) répétitifs,
- ladite période (TE) d'émission desdits messages répétitifs a une durée sensiblement égale à 2/3 ou à 4/3 d'une durée des périodes (TS) de scrutation.

11. Procédé de communication la revendication 10 **caractérisé en ce qu'**il comporte :
- la scrutation selon un cycle de scrutation ayant une première période (51, 70, 71, TS) à une première fréquence (F1), une seconde période (52, 73, 74, TS) à une seconde fréquence (F2) commune et une troisième période (53, 75, 76, TS) à une troisième fréquence (F3),
- l'émission à ladite seconde fréquence (F2) de messages répétitifs espacés de plusieurs périodes (TE1, TE2, TE3) de durées différentes

12. Procédé de communication selon la revendication 11 caractérisé en ce
- ledit premier dispositif de communication émet au moins quatre messages (55) répétitifs,
- lesdites périodes (TS) du cycle de scrutation ont une première durée, et
- les périodes (TE1, TE2, TE3) d'émission entre des messages répétitifs ont une première durée sensiblement égale à 4/3 d'une durée des périodes (TS) de scrutation, une seconde durée sensiblement égale à 2,5/3 de ladite durée des périodes (TS) de scrutation et une troisième durée sensiblement égale à 5/3 de ladite durée des périodes (TS) de scrutation.

## Patentansprüche

1. Kommunikationseinrichtung für drahtlose Kommunikationsnetzwerke mit einer oder mehreren Frequenzen,
**dadurch gekennzeichnet, dass** sie Mittel (22, 22A, 22C, 22D, 23, 32-36) zur Steuerung des Sendens von sich wiederholenden Nachrichten (45, 55) auf einer Frequenz (F2), die für Empfangsvorrichtungen bestimmt sind, umfasst, die aufweisen:
- mindestens zwei Empfangsfrequenzen (F1, F2, F3) mit mindestens einer Empfangsfrequenz gemeinsam mit einer Sendefrequenz (F2) von sich wiederholenden Nachrichten, und
- Suchmittel (25, 22B, 22C, 22D, 21 B, 21C, 21D, 60-69, 70-76) mit Empfangsfrequenzänderung gemäß mindestens einer Suchperiode (TS),
wobei die Mittel zur Steuerung des Sendens von sich wiederholenden Nachrichten (45, 55) das Senden von Nachrichten (45, 55) gemäß Sendeperioden (TE, TE1, TE2, TE3) zwischen den Nachrichten von vorbestimmter Dauer steuern, wobei mindestens eine vorbestimmte Sendeperiode einen unterschiedlichen Wert zu den Suchperioden (TS) der Suchmittel hat, und
wobei die Mittel zur Steuerung des Sendens von sich wiederholenden Nachrichten (22, 22A, 22C, 22D, 23, 32-36) intermittierend versorgt werden, und die sich wiederholenden Nachrichten desynchronisiert sind und gemäß Sendeperioden (TE) zwischen den Nachrichten mit einer Dauer von unterschiedlichem Wert zu den Suchperioden (TS) der Suchmittel (25, 22B, 22C, 22D, 21B, 21C, 21D, 60-69, 70-76) gesandt werden.

2. Kommunikationseinrichtung nach Anspruch 1, **dadurch gekennzeichnet, dass** die Mittel (22, 22A, 22C, 22D, 23, 32-36) zur Steuerung des Sendens von sich wiederholenden Nachrichten (45, 55) Nachrichten gemäß Sendeperioden (TE) zwischen den Nachrichten von im Wesentlichen identischer Dauer untereinander und von zu den Suchperioden (TS) der Suchmittel (25, 22B, 22C, 22D, 21B, 21C, 21D, 60-69, 70-76) unterschiedlichem Wert entsenden.

3. Kommunikationseinrichtung nach Anspruch 2, **dadurch gekennzeichnet, dass** die Mittel (22, 22A, 22C, 22D, 23, 32-36) zur Steuerung von sich wiederholenden Nachrichten mindestens drei sich wiederholende Nachrichten (45) entsenden, wobei die Sendeperiode (TE) der sich wiederholenden Nachrichten eine Dauer im Wesentlichen gleich 2/3 oder 4/3 der Dauer der Suchperioden (TS) der Suchmittel (25, 22B, 22C, 22D, 21B, 21C, 21D, 60-69) hat.

4. Kommunikationseinrichtung nach Anspruch 1, **dadurch gekennzeichnet, dass** die Mittel (22, 22A, 22C, 22D, 23, 32-36) zur Steuerung des Sendens von sich wiederholenden Nachrichten Nachrichten (55) gemäß Sendeperioden (TE1, TE2, TE3) zwischen den Nachrichten von untereinander unterschiedlicher Dauer und unterschiedlichen Werten zu den Suchperioden (TS) der Suchmittel (25, 22B, 22C, 22D, 21B, 21C, 21D, 70-76) entsenden.

5. Kommunikationseinrichtung nach Anspruch 4, **dadurch gekennzeichnet, dass** die Mittel (22, 22A, 22C, 22D, 23, 32-36) zur Steuerung des Sendens von sich wiederholenden Nachrichten Nachrichten (55) gemäß ersten Sendeperioden (TE2) zwischen den Nachrichten, die mindestens eine kürzere Dauer als die Dauer der Suchperioden (TS) der Suchmittel haben, und gemäß mindestens zweiten Sendeperioden (TE1, TE3), die längere Dauern als die Dauer der Suchperioden (TS) haben, entsenden.

6. Kommunikationseinrichtung nach Anspruch 5, **dadurch gekennzeichnet, dass** die Mittel zur Steuerung des Sendens von sich wiederholenden Nachrichten mindestens vier sich wiederholende Nachrichten (55) entsenden, wobei die Sendeperioden (TE1, TE2, TE3) zwischen sich wiederholenden Nachrichten eine erste Dauer im Wesentlichen gleich 4/3 der Dauer der Suchperioden (TS), eine zweite Dauer im Wesentlichen gleich 2,5/3 der Dauer der Suchperioden (TS) und eine dritte Dauer im Wesentlichen gleich 5/3 der Dauer der Suchperioden (TS) haben.

7. Kommunikationssystem für drahtlose Kommunikationsnetzwerke, umfassend:
- mindestens eine Kommunikationseinrichtung (1C, 1D), die auf einer oder mehreren Frequenzen (F1, F2, F3) kommunizieren kann, und
- mindestens eine Kommunikationseinrichtung (3E, 3F, 3I, 3J), die mit mindestens einer Frequenz (F2) gemeinsam mit den Kommunikationsmitteln kommuniziert,
**dadurch gekennzeichnet, dass** es umfasst:
- mindestens eine Kommunikationseinrichtung (24, 26, 28),
- die auf mindestens zwei Empfangsfrequenzen (F1, F2, F3) und mit mindestens einer Empfangsfrequenz gemeinsam mit einer Sendefrequenz (F2) von sich wiederholenden Nachrichten kommuniziert, und
- umfassend Suchmittel (25, 22B, 22C, 22D, 21B, 21C, 21D, 60-69, 70-76) mit Empfangsfrequenzänderung gemäß mindestens einer Suchperiode (TS), und
- mindestens eine Kommunikationseinrichtung (20, 26) nach einem der Ansprüche 1 bis 6, um sich wiederholende Nachrichten (45, 55) auf mindestens einer Frequenz (F2) gemeinsam mit den Suchmitteln (25, 22B, 22C, 22D, 21B, 21C, 21D, 60-69, 70-76) mit Empfangsfrequenzänderung zu entsenden,
wobei die Suchmittel (25, 22B, 22C, 22D, 21B, 21C, 21D, 60-69, 70-76) mit Frequenzänderung einen Suchzyklus umfassen, der eine erste Periode (41, 60, 61, TS) mit einer ersten Frequenz (F1), eine zweite Periode (42, 63, 64, TS) mit einer zweiten gemeinsamen Frequenz (F2), eine dritte Periode (43, 65, 66, TS) mit einer dritten Frequenz (F3) und eine vierte Periode (44, 68, 69, TS) mit der zweiten gemeinsamen Frequenz (F2) hat.

8. Kommunikationssystem nach Anspruch 7, **dadurch gekennzeichnet, dass** die Suchmittel (25, 22B, 22C, 22D, 21B, 21C, 21D, 60-69, 70-76) mit Frequenzänderung einen Suchzyklus umfassen, der eine erste Periode (51, 70, 71, TS) mit einer ersten Frequenz (F1), eine zweite Periode (52, 73, 74, TS) mit einer zweiten gemeinsamen Frequenz (F2), eine dritte Periode (53, 75, 76, TS) mit einer dritten Frequenz (F3) hat.

9. Kommunikationsverfahren zwischen mindestens einer ersten Kommunikationseinrichtung und mindestens einer zweiten Kommunikationseinrichtung, die auf einer oder mehreren Frequenzen kommunizieren können, **dadurch gekennzeichnet, dass** es umfasst:
- das Suchen nach einem Frequenzsuchzyklus (F1, F2, F3) mit einer Frequenzänderung bei jeder vordefinierten Suchperiode (TS), und
- das Senden durch eine Kommunikationseinrichtung mit einer gemeinsamen Frequenz (F2) von sich wiederholenden Nachrichten (45, 55) gemäß Sendeperioden (TE, TE1, TE2, TE3) zwischen den Nachrichten von vorbestimmten Dauern, wobei mindestens eine vorbestimmte Sendeperiode eine unterschiedlichen Wert zu den Suchperioden (TS) hat,
- das Suchen gemäß einem Suchzyklus, der eine erste Periode (41, 60, 61, TS) mit einer ersten Frequenz (F1), eine zweite Periode (42, 63, 64, TS) mit einer zweiten gemeinsamen Frequenz (F2), eine dritte Periode (43, 65, 66, TS) mit einer dritten Frequenz (F3) und eine vierte Periode (44, 68, 69, TS) mit der zweiten gemeinsamen Frequenz (F2) hat, und
- das Senden mit der zweiten gemeinsamen Frequenz (F2) von sich wiederholenden Nachrichten (45), die um eine Sendeperiode (TE) mit einer unterschiedlichen Dauer zu Perioden (TS, 41, 42, 43, 44) des Suchzyklus beabstandet sind.

10. Kommunikationsverfahren nach Anspruch 9, **dadurch gekennzeichnet, dass**:
- die erste Kommunikationseinrichtung mindestens drei sich wiederholende Nachrichten (45) entsendet,
- die Sendeperiode (TE) der sich wiederholenden Nachrichten eine Dauer im Wesentlichen gleich 2/3 oder 4/3 einer Dauer der Suchperioden (TS) hat.

11. Kommunikationsverfahren nach Anspruch 10, **dadurch gekennzeichnet, dass** es umfasst:
- das Suchen gemäß einem Suchzyklus, der eine erste Periode (51, 70, 71, TS) mit einer ersten Frequenz (F1), eine zweite Periode (52, 73, 74, TS) mit einer zweiten gemeinsamen Frequenz (F2), eine dritte Periode (53, 75, 76, TS) mit einer dritten Frequenz (F3) hat,
- das Senden mit der zweiten Frequenz (F2) von sich wiederholenden Nachrichten, die um mehrere Perioden (TE1, TE2, TE3) von unterschiedlichen Dauern beabstandet sind.

12. Kommunikationsverfahren nach Anspruch 11, **dadurch gekennzeichnet, dass**
- die erste Kommunikationseinrichtung mindestens vier sich wiederholende Nachrichten (55) entsendet,
- die Perioden (TS) des Suchzyklus eine erste Dauer haben, und
- die Sendeperioden (TE1, TE2, TE3) zwischen sich wiederholenden Nachrichten eine erste Dauer im Wesentlichen gleich 4/3 einer Dauer der Suchperioden (TS), eine zweite Dauer im Wesentlichen gleich 2,5/3 der Dauer der Suchperioden (TS) und eine dritte Dauer im Wesentlichen gleich 5/3 der Dauer der Suchperioden (TS) haben.

## Claims

1. Communication device for wireless communication networks with one or more frequencies, **characterized in that** it comprises means (22, 22A, 22C, 22D, 23, 32-36) for controlling transmission on a frequency (F2) of repetitive messages (45, 55) destined for receiving devices having:
- at least two receiving frequencies (F1, F2, F3) with at least one receiving frequency shared with a repetitive-message transmission frequency (F2), and
- scanning means (25, 22B, 22C, 22D, 21B, 21C, 21D, 60-69, 70-76) with change of receiving frequency according to at least one scanning period (TS),
said means for controlling transmission of repetitive messages (45, 55) controlling the transmission of messages (45, 55) according to transmission periods (TE, TE1, TE2, TE3) between the messages of predetermined durations, at least one predetermined transmission period having a value different from said scanning periods (TS) of said scanning means, and
said means for controlling transmission (22, 22A, 22C, 22D, 23, 32-36) of repetitive messages are intermittently supplied with power and said repetitive messages are desynchronized and transmitted according to transmission periods (TE) between the messages of durations of value different from said scanning periods (TS) of said scanning means (25, 22B, 22C, 22D, 21B, 21C, 21D, 60-69, 70-76).

2. Communication device according to Claim 1, **characterized in that** said means for controlling transmission (22, 22A, 22C, 22D, 23, 32-36) of repetitive messages (45, 55) transmit messages according to transmission periods (TE) between the messages of durations substantially identical to each other and of a value different from said scanning periods (TS) of said scanning means (25, 22B, 22C, 22D, 21 B, 21C, 21D, 60-69, 70-76).

3. Communication device according to Claim 2, **characterized in that** said means for controlling transmission (22, 22A, 22C, 22D, 23, 32-36) of repetitive messages transmit at least three repetitive messages (45), said transmission period (TE) of said repetitive messages having a duration substantially equal to 2/3 or to 4/3 of said duration of the scanning periods (TS) of said scanning means (25, 22B, 22C, 22D, 21B, 21C, 21D, 60-69).

4. Communication device according to Claim 1, **characterized in that** said means for controlling transmission (22, 22A, 22C, 22D, 23, 32-36) of repetitive messages transmit messages (55) according to transmission periods (TE1, TE2, TE3) between the messages of durations different from each other and of values different from said scanning periods (TS) of said scanning means (25, 22B, 22C, 22D, 21B, 21C, 21D, 70-76).

5. Communication device according to Claim 4, **characterized in that** said means for controlling transmission (22, 22A, 22C, 22D, 23, 32-36) of repetitive messages transmit messages (55) according to first transmission periods (TE2) between the messages having at least one duration smaller than the duration of said scanning periods (TS) of said scanning means and at least second transmission periods (TE1, TE3) having durations greater than the duration of said scanning periods (TS).

6. Communication device according to Claim 5, **characterized in that** said means for controlling transmission of repetitive messages transmit at least four repetitive messages (55), said transmission periods (TE1, TE2, TE3) between repetitive messages having a first duration substantially equal to 4/3 of the duration of the scanning periods (TS), a second duration substantially equal to 2.5/3 of the duration of the scanning periods (TS) and a third duration substantially equal to 5/3 of the duration of the scanning periods (TS).

7. Communication system for wireless networks comprising:
- at least one communication device (1C, 1D) able to communicate on one or more frequencies (F1, F2, F3), and
- at least one communication device (3E, 3F, 3I, 3J) communicating with at least one frequency (F2) shared with said communication means
**characterized in that** it comprises:
- at least one communication device (24, 26, 28)
• communicating on at least two receiving frequencies (F1, F2, F3) and with at least one receiving frequency shared with a repetitive-message transmission frequency (F2) and
• comprising scanning means (25, 22B, 22C, 22D, 21B, 21C, 21D, 60-69, 70-76) with change of receiving frequency according to at least one scanning period (TS),
and
- at least one communication device (20, 26) according to any one of Claims 1 to 6, for transmitting repetitive messages (45, 55) on at least one frequency (F2) shared with said scanning means (25, 22B, 22C, 22D, 21B, 21C, 21D, 60-69, 70-76) with change of receiving frequency,
said scanning means (25, 22B, 22C, 22D, 21B, 21C, 21D, 60-69, 70-76) with change of frequency comprising a scanning cycle having a first period (41, 60, 61, TS) with a first frequency (F1), a second period (42, 63, 64, TS) with a second shared frequency (F2), a third period (43, 65, 66, TS) with a third frequency (F3) and a fourth period (44, 68, 69, TS) with said second shared frequency (F2).

8. Communication system according to Claim 7, **characterized in that** said scanning means (25, 22B, 22C, 22D, 21B, 21C, 21D, 60-69, 70-76) with change of frequency comprise a scanning cycle having a first period (51, 70, 71, TS) with a first frequency (F1), a second period (52, 73, 74, TS) with a second shared frequency (F2) and a third period (53, 75, 76, TS) with a third frequency (F3).

9. Method for communicating between at least one first communication device and at least one second communication device able to communicate on one or more frequencies, **characterized in that** it comprises:
- scanning according to a scanning cycle of frequency (F1, F2, F3) having a frequency change every predefined scanning period (TS), and
- the transmission, by a communication device having a shared frequency (F2), of repetitive messages (45, 55) according to transmission periods (TE, TE1, TE2,TE3) between the messages of predetermined durations, at least one predetermined transmission period having a value different from said scanning periods (TS),
- scanning according to a scanning cycle having a first period (41, 60, 61, TS) with a first frequency (F1), a second period (42, 63, 64, TS) with a second shared frequency (F2), a third period (43, 65, 66, TS) with a third frequency (F3) and a fourth period (44, 68, 69, TS) with said second shared frequency (F2), and
- the transmission, at said shared second frequency (F2), of repetitive messages (45) spaced by a transmission period (TE) of duration different from the periods (TS, 41, 42, 43, 44) of said scanning cycle.

10. Communication method according to Claim 9, **characterized in that**:
- said first communication device transmits at least three repetitive messages (45),
- said transmission period (TE) of said repetitive messages has a duration substantially equal to 2/3 or to 4/3 of said duration of the scanning periods (TS).

11. Communication method according to Claim 10, **characterized in that** it comprises:
- scanning according to a scanning cycle having a first period (51, 70, 71, TS) with a first frequency (F1), a second period (52, 73, 74, TS) with a second shared frequency (F2) and a third period (53, 75, 76, TS) with a third frequency (F3),
- the transmission, at said second frequency (F2), of repetitive messages (45) spaced apart by multiple periods (TE1, TE2, TE3) of different durations.

12. Communication method according to Claim 11, **characterized in that**
- said first communication device transmits at least four repetitive messages (55),
- said periods (TS) of the scanning cycle have a first duration, and
- the transmission periods (TE1, TE2, TE3) between repetitive messages have a first duration substantially equal to 4/3 of a duration of the scanning periods (TS), a second duration substantially equal to 2.5/3 of said duration of the scanning periods (TS) and a third duration substantially equal to 5/3 of said duration of the scanning periods (TS).
